# DEMANDE DE BREVET EUROPEEN

(11) **EP 0 755 876 A1**
(43) Date de publication de la demande: **29.01.1997**
(21) Numéro de dépôt: 96390007.1
(22) Date de dépôt: 27.06.1996
(51) Int. Cl.: B65D 81/32, B65D 1/36, B65D 77/26

(54) **Emballage pour le conditionnement et la conservation de au moins deux produits alimentaires**

(30) Priorité: 27.06.1995 FR 9507973
(71) Demandeur: SA GENEVIEVE LANGLAIS, 66440 Torreilles (FR); Langlais, Bernard, 66300 Thuir (FR); Langlais, Genevieve, 66330 Carestany (FR)
(72) Inventeur: Langlais, Bernard, 66000 Perpignan (FR); Langlais, Geneviève, 66330 Carestany (FR)
(74) Mandataire: Ravina, Bernard

(57) **Abrégé**

La présente invention a pour objet un procédé de conditionnement industriel de au moins deux produits alimentaires ou groupe de produits alimentaires dont au moins un est un végétal, l'emballage à cet effet et les produits ainsi conditionnés.

Ledit procédé selon l'invention se caractérise essentiellement en ce que :
- chaque produit ou groupe de produits (2,4) est préparé en respectant ses propres conditions de conservation sur une chaîne spécifique et est conditionné dans un récipient spécifique obturé de manière hermétique ;
- les dits récipients (1,3) sont réunis de manière complémentaire quant à leur contenu en formant un emballage unique dont chacun des récipients peut être ouvert pour mettre en commun les produits en vue de leur mélange et consommation, les récipients constituant l'emballage étant dotés de moyens d'association entre eux pour faciliter ledit mélange par exemple par agitation.

## Description

La présente invention concerne un procédé de conditionnement industriel en vue de leur conservation de au moins deux produits alimentaires ou groupes de produits dont au moins un est un végétal cru ou cuit.

La présente invention concerne également l'emballage utilisé pour la mise en oeuvre du procédé objet de l'invention et le produit final obtenu.

Le domaine de la présente invention est celui des produits alimentaires dits de la quatrième gamme pour une partie, et des plats cuisinés réfrigérés pour une autre partie, c'est à dire livrés prêts à l'emploi et plus particulièrement des salades avec leurs ingrédients. On entend par salade toute association de produits végétaux crus ou cuits et par ingrédients, tous produits alimentaires pouvant être consommés avec ladite salade, y inclus les condiments.

La consommation de salades est devenue une habitude alimentaire.
L'évolution des goûts, le besoin de plus en plus actuel de manger léger et équilibré, la demande croissante de produits frais et naturels et enfin le temps très court consacré aux repas, font que la salade agrémentée de quelques ingrédients constituent de plus en plus souvent l'essentiel des repas, notamment des repas de midi et pendant la saison chaude.

Pour épargner aux consommateurs le travail et le temps nécessaire à leur préparation, il est proposé des produits végétaux de quatrième gamme ou prêts à consommer. Au temps nécessaire à la préparation des végétaux constituant la salade, s'est substitué le temps de préparation des ingrédients.

Pour éviter cette perte de temps, il est proposé dans le commerce des produits constitués d'un mélange de salade tels que définis en tête et de ses ingrédients.

La mise en contact direct de la salade et de ses ingrédients provoque des dégradations physiques (écrasement, décoloration, etc. . . ) et organoleptiques des différents produits qui font que ces fabrications ne peuvent qu'être effectuées de manière artisanale et très peu de temps avant la consommation ou alors de façon industrielle mais dans des conditions n'assurant pas une bonne conservation des produits.
De plus, un problème de conservation existe dans ces fabrications puisque deux familles de produits alimentaires aux caractéristiques différentes sont réunies :
- des produits végétaux prêts à l'emploi qui sont des produits vivants, triés et lavés en respectant la chaîne du froid (froid positif de 2° à 4° environ) et qui contiennent encore une flore microbienne qui ne peut cependant se développer correctement car un produit vivant n'est pas le meilleur substrat à cet effet ;
- des produits alimentaires, essentiellement cuits ou stérilisés, pasteurisés ou traités de telle sorte qu'ils présentent une flore microbienne très réduite et qui constituent un substrat de choix pour le développement des substances contaminantes.

Chacune des familles de produits possède ses propres conditions de conservation qui ne sont pas obligatoirement compatibles.
La mise en contact des produits de familles différentes impose un compromis qui consiste à adapter la durée de conservation la plus courte pour l'ensemble du produit, ce qui n'exclut pas la migration des micro-organismes présents des végétaux vers les ingrédients avec accroissement des risques de contamination microbiologique.

L'art antérieur a proposé des emballages permettant de conditionner des produits de nature différente.

Le brevet DE 3314097 de la Société Ferrero décrit deux bols qui sont remplis séparément et qui sont posés l'un sur l'autre et assemblés par une couronne radiale. Cet emballage est destiné à recevoir des produits fluides, ou fondants, ou pâteux.

Le brevet européen 80 200 237.8 WAVIN décrit un emballage composé d'un gobelet et de son couvercle.
Cet emballage est destiné a recevoir des produits alimentaires humides et des produits secs.
Le gobelet et son couvercle recouvrent chacun un produit et sont obturés séparement avant assemblage par une feuille d'aluminium.
Cet emballage est surtout conçu pour recevoir une soupe dans le couvercle et de la viande dans le gobelet.
Selon ce brevet le couvercle est emboité sur le gobelet.

Le modèle d'utilité DE G 8 603 890.7 décrit un emballage constitué d'un gobelet et de son couvercle chacun étant obturés avant assemblage. Ce document vise essentiellement à conditionner des produits alimentaires dans le gobelet et leur sauce dans le couvercle.

Ces différents emballages ne visent pas le problème spécifique des salades, qui sont des végétaux fragiles, et de leurs garnitures, qui sont des produits de nature complémentaire différente, ce qui suppose des conditions de préparations particulières qui ne peuvent être suggérées par l'usage des emballages de l'art antérieur.
Ces produits selon l'invention doivent être choisi avant d'être consommés.
Il est donc nécessaire que l'emballage selon l'invention permette une présentation organisée des produits avant ouverture et préparation qui se retrouvera lors du mélange. Ce problème n'est ni vu, nu suggéré par les brevets de l'art antérieur.

La présente invention vise à obvier à ces inconvénients par un procédé et des moyens de conditionnement aptes à réaliser une production industrielle de l'ordre de "x" milliers d'unités par jour qui présentent toutes les garanties de conservation évoquées plus haut pour une durée normale des produits de la quatrième gamme qui est de "z" jours.

Un autre but de l'invention est de réaliser un emballage qui permette de supprimer toutes manipulations des produits alimentaires avant consommation, soit par le consommateur, soit par le personnel de service.
A cet effet, le procédé selon l'invention de conditionnement industriel de au moins deux produits alimentaires ou groupe de produits alimentaires dont au moins un est un végétal se caractérise essentiellement en ce que :
- chaque produit ou groupe de produits est préparé individuellement en respectant ses propres conditions de conservation sur une chaîne spécifique et est conditionné sur la dite chaîne dans un récipient spécifique obturé de manière hermétique et réversible ;
- les dits récipients sont appareillés de manière complémentaires quant à leur contenu après remplissage en formant un emballage dont chacun des récipients peut être ouvert pour réunir les produits en vue de leur mélange et consommation, les récipients constituant l'emballage étant dotés de moyens propres ou rapportés d'association entre eux.

Suivant une autre caractéristique de l'invention, l'emballage se caractérise en ce qu'il est constitué de au moins deux récipients operculables indépendamment l'une de l'autre et complémentaires pour pouvoir être appareillés en un emballage unique pour le stockage et la conservation.

Suivant encore une autre caractéristique de l'invention, chacun des deux récipients a une ouverture dotée d'un rebord périphérique présentant une surface plane pour permettre la fixation d'une feuille ou paroi d'operculation, l'un des deux récipients formant couvercle de l'autre et lesdites surfaces planes étant superposables.

D'autres avantages et caractéristiques de l'invention apparaîtront à la lecture de la description ci-après d'une forme de réalisation de l'invention donnée à titre d'exemple non limitatif et illustrée par les dessins joints dans lesquels :
- la figure 1 est une vue avec écorché partiel d'un emballage mettant en oeuvre l'invention ;
- la figure 2 est une vue partielle de dessus de l'emballage selon la figure 1 ;
- les figures 3, 4 et 5 représentent une autre forme de réalisation de l'invention ;
- la figure 6 est une vue avec écorché partiel d'une autre forme de réalisation de l'invention.
- les figures 7, 8, 9, 10 et 11 représentent d'autres formes de réalisation de l'invention.

Le procédé de conditionnement industriel de au moins deux produits ou groupes de produits alimentaires dont au moins un est un végétal, par exemple une salade en feuille, consiste à préparer et conditionner chacun des produits ou groupe de produits indépendamment de l'autre en respectant ses propres contraintes et conditions de préparation de conditionnement et emballage sur une chaîne industrielle spécifiquue.
C'est ainsi que dans le cas de préparation de salades, par exemple de la laitue, une chaîne spécifique est selon ce procédé de l'invention affectée à sa préparation.
Cette chaîne peut comprendre les postes de triage, découpage, lavage, essorage, pesage et emballage et respecter les conditions sanitaires imposées pour l'obtention d'un produit vivant propre à la consommation humaine.

Cette chaine est sous froid positif par exemple compris entre 2 à 4 degrés centigrades.
Cette chaîne comporte un poste d'emballage doté de moyens d'operculage du récipient utilisé.
Cette opération d'operculage peut se faire sous atmosphère appropriée pour créer dans le récipient les conditions gazeuses les plus favorables à la conservation.
Avant l'operculage un gaz conservateur, par exemple un gaz neutre tel que de l'azote peut être injecté dans le récipient et y être enfermé.

Les ingrédients qui peuvent être cuits ou crus sont traités sur une chaîne spécifique avec respect des conditions sanitaires imposées (froid positif compris entre 1° à 3°).
La chaîne comprend par exemple les postes de pesage et d'emballage avec operculage et mise sous atmosphère appropriée si besoin.

Les ingrédients peuvent être des produits alimentaires de nature différente de la salade, par exemple, des oeufs cuits et/ou crevettes, ou du poisson, et/ou du jambon, et/ou du fromage.

Selon le procédé objet de l'invention la salade est conditionnée sur sa propre chaine et emballée dans l'emballage adéquat qui est alors obturé, les condiments ou garnitures tels qu'énoncés sont préparés, conditionnés et emballés avec fermeture de l'emballage sur leur propre chaine en respectant les conditions sanitaires et de froid positif correspondant à leur condition de conservation.

Selon le procédé, les récipients sont ensuite réunis et appareillés de manière complémentaire, par exemple une salade et une garniture, en formant un emballage unique dont chacun des récipients peut être ouvert pour mettre en commun les produits en vue de leur mélange et de leur consommation.

L'avantage du procédé est qu'il est possible à partir de l'installation de diversifier à volonté les produits, la chaine de production des produits alimentaires complémentaires fonctionnant indépendament de la chaine de conditionnement et emballage de la salade.

Ainsi à un nombre N de salades peuvent correspondrent X fois n emballages de condiments ou garnitures différentes.

Avantageusement, selon une forme préférée de mise en oeuvre de l'invention, chaque récipient ayant son ouverture operculée séparément à sa propre atmosphère étanche. Avant l'operculage un gaz conservateur, par exemple un gaz neutre tel que l'azote peut être injecté dans le récipient et y être enfermé.
De préférence, il est fait usage de deux récipients creux de formes complémentaires dont un peut constituer le couvercle de l'autre et dont les parois périphériques à leur ouverture peuvent être par empilement placées dans le prolongement l'une de l'autre.

Selon l'invention, chacun des récipients a une ouverture dotée d'un rebord présentant une surface plane permettant la fixation par toute technique connue de l'opercule et servant de surface d'appui à l'autre récipient, les surfaces des opercules venant l'une sur l'autre.

Comme représenté en figure 1, l'emballage selon l'invention comprend un récipient 1 creux recevant le végétal 2 et un récipient 3 creux recevant les ingrédients 4 ou garniture.
L'ouverture du récipient 1 et celle du récipient 3 ont les mêmes dimensions et leurs parois au voisinage de ladite ouverture viennent dans le prolongement l'une de l'autre lors de leur superposition.
Cette superposition s'effectue de préférence selon l'invention par retournement de l'un des récipients, en l'espèce le récipient 3, sur l'autre, en l'espèce le récipient 1, auquel il sert de couvercle.

Les récipients sont dimensionnés en fonction des quantités et des volumes des produits qu'ils reçoivent. Le récipient 1 recevant le végétal est de plus grande dimension que le récipient 3 qui reçoit les ingrédients de garniture.

Selon l'invention, la périphérie de l'ouverture de chacun des récipients creux présente une paroi plane 6, les dites parois planes de deux récipients complémentaires étant superposables.
Après remplissage de l'un quelconque des récipients, celui-ci est obturé de manière hermétique mais réversible par un opercule 7 qui peut être par exemple une feuille de matière synthétique thermosoudable qui est découpée sur la paroi 6 par une matrice et qui est soudée par tous moyens connus sur la dite paroi 6.

Avantageusement, les récipients 1, 3 et les opercules 7 sont réalisés en une ou des matières synthétiques à caractéristiques adaptées et transparentes pour rendre le contenu visible.

Au moins le récipient 3 est transparent afin de pouvoir vérifier lors de l'assemblage avec le récipient 1 quel est son contenu et afin que le consommateur puisse avant achat savoir quel est le type de salade qu'il prend et/ou faire un choix au niveau de la garniture.

Après appareillage des récipients l'un sur l'autre ou lors de cet appareillage, ceux-ci sont fixés l'un à l'autre, soit par des moyens propres dont ils sont dotés, soit par des moyens rapportés.

Dans l'exemple de réalisation de la figure 1, ces moyens sont constitués par une bande de cerclage 8 en tous matériaux adaptés, carton, papier, etc... qui comme représentée, peut être dotée de fenêtres 9 recevant des parties en saillie 10 ou oreilles des dits emballages.

Les produits ainsi emballés, chacun dans l'enceinte spécifique de son récipient, peuvent être mis en contact par desoperculage des dits récipients puis recouvrement de l'un sur l'autre sans que l'utilisateur ait à manipuler les aliments.

L'exemple de réalisation de l'invention illustré par les figures 3, 4 et 5 montre un emballage selon l'invention qui présente toutes les caractéristiques du précédent notamment la surface 6 plane périphérique de l'ouverture de chacun des récipients creux qui permet la découpe et la fixation de l'opercule 7.

Avantageusement, le rebord du récipient 1 présente une nervure annulaire 11 (figure 4) et le pourtour du récipient 3 présente une paroi 12 annulaire verticale déformable et un bourrelet 13 annulaire orienté vers l'intérieur doté d'une surface plane 7.

Après remplissage et operculage, les récipients 1 et 3 selon cette forme de réalisation sont superposables. Comme représenté en figures 3/4, les opercules 7 de chacun d'eux se superposent et leur paroi 7 plane venant l'une sur l'autre.
La paroi 7 du récipient 3 est décalée vers l'extérieur par rapport à la paroi 7 du récipient inférieur.
Après enlèvement des opercules, le bourrelet 13 du récipient 3 va se loger par enfoncement en forcement sous la nervure 11 du récipient 1.
Cette disposition de l'invention d'emboitement des récipients l'un sur l'autre permet leur solidarisation entre eux, ce qui protège les aliments par exemple dans le cas où la consommation doit être différée et permet de remuer l'emballage par exemple pour mélanger les produits.

En figure 6 est représentée une autre forme de réalisation de l'invention d'un emballage présentant toutes les caractéristiques déjà énoncées et dans lequel l'opercule 7 du récipient 3 formant couvercle est fixé sur une paroi plane annulaire interne au couvercle et non plus périphérique comme dans les autres exemples de réalisation de l'invention.

Comme énoncé plus haut, les volumes internes des récipients 1, 3 sont adaptés au volume des produits qu'ils doivent contenir.
Le récipient 3 formant couvercle, est de profondeur réduite en sorte que les ingrédients qu'il renferme soient maintenus en position par l'opercule, ce qui permet une disposition adaptée de ceux-ci qui peut se retrouver lors de leur déversement sur la salade du récipient 1.

Avantageusement, comme représentée en figure 7, la paroi interne du couvercle peut être dotée de moyens par exemple des nervures 14 disposées par exemple en rayons concentriques qui permettent une mise en place des ingrédients et un maintien de ceux-ci.

Les nervures 14 permettent de réaliser des zones séparées qui peuvent soit recevoir des éléments de garniture ou de condiment séparés, soit permettre une disposition recherchée et décorative des dits éléments, disposition qui se retrouvera lors de la vision de la salade par l'utilisateur et après des operculages des récipients 1 et 3 lors du renversement des garnitures sur la salade.

On peut concevoir que de préférence les nervures 14 auront une hauteur telle que leur niveau supérieur ou arrête supérieure vient au contact de l'opercule qui contribue à maintenir les éléments de garniture en position.

Les figures 8 à 13 représentent vu de dessus et vu en coupe des modes de réalisation de couvercle 3 destiné à recevoir les condiments et garnitures.
En fonction des contraintes d'utilisation ces couvercles sont compartimentés intérieurement.

On peut également concevoir que les vues 8 à 13 représentent non les couvercles 3 eux-mêmes, mais des habillages internes des dits couvercles qui se placent à l'intérieur de ceux-ci et qui peuvent être garnis soit avant mise en place dans le couvercle retourné vers le haut, soit aprés mise en place dans le dit couvercle.
Ces habillages complémentaires des couvercles peuvent être réalisés par thermoformage d'une feuille de matière synthétique à qualités adoptées.

Pour la simplification de la description ces éléments 3 sont dénommés couvercles.

En figure 8 est représenté un couvercle divisé en quatre secteurs 15A, 15B, 15C, 15D par des nervures orthogonales permettant de séparer des produits de garniture différents.
Ce couvercle présente une paroi plane annulaire périphérique 6 qui se superpose à la paroi 6 du récipient inférieur lors du retournement et qui permet le collage par tous moyens adapté de l'opercule (non représenté ici) qui est de préférence transparent.

Les nervures 15 peuvent venir au niveau de la paroi plane annulaire 6.
Elles peuvent également occuper une position inférieure à celle-ci.

Sur ces nervures 15 peut être placé une paroi par exemple une paroi cartonnée.

Le couvercle ou habillage interne d'un couvercle a de préférence une forme en tronc de cône, son fond 16 étant de plus petit diamètre que son ouverture ce qui facilite la mise en place dans un couvercle des figures précédentes lorsqu'il en est fait usage comme habillage interne de couvercle.

La paroi périphérique 6 présente de préférence une languette radiale 17 soit pour la manutention soit pour faciliter par pliage de cette languette l'arrachage de l'opercule.

En figures 9 et 10, sont représentés des couvercles ou habillage de couvercle comprenant deux compartiments 15A, 15B ou trois 15A, 15B et 15C.

En figure 11, la nervure 15 est disposée suivant un diamètre.

En figure 12, la nervure 15 est large réduisant le volume utile des deux compartiments 15A et 15B.

En figure 13, le couvercle ou habillage de couvercle présente bossage central 18 et un sillon annulaire 19.

Il va de soi que le couvercle peut être à fond plat et doté d'un habillage en creux, soit qui occupe entièrement son volume, soit que définissent un, deux ou trois compartiments comme par exemple aux figures 9 et 10 ou 15A et 15B peuvent être des pièces thermoformées séparées posées dans le couvercle.

## Revendications

1. Procédé de conditionnement industriel en vue de leur conservation de au moins deux produits alimentaires ou groupe de produits alimentaires frais dont au moins un est un végétal (2) cru ou cuit, destinés à être mélangés au moment de la consommation, lesdits produits ou groupes de produits étant respectivement soumis à des contraintes et à des conditions de conservation différentes et/ou incompatibles entre elles, caractérisé en ce que :
- chaque produit ou groupe de produits est préparé individuellement en respectant ses propres conditions de conservation sur une chaîne spécifique et est conditionné en atmosphère adaptée dans une enceinte (1), (3) spécifique obturée de manière hermétique ;
- que lesdites enceintes (1), (3) obturées sont réunies en un emballage unique comportant au moins deux enceintes complémentaires formant un emballage de conservation, chacune des dites enceintes pouvant être ouverte pour mettre les produits en contact en vue de leur mélange et de leur conservation.

2. Procédé selon la revendication 1 de conditionnement industriel en vue de leur conservation de au moins deux produits alimentaires ou groupe de produits alimentaires frais dont au moins un est un végétal (2) cru ou cuit contenant une flore microbienne et dont l'autre est constitué de produits alimentaires cuits stérilisés ou pasterisés présentant une flore microbienne réduite, destinés à être mélangés au moment de la consommation, lesdits produits ou groupes de produits étant respectivement soumis à des contraintes et à des conditions de conservation différentes et/ou incompatibles entre elles, caractérisé en ce que :
- chaque produit ou groupe de produits est préparé individuellement en respectant ses propres conditions de conservation sur une chaîne spécifique et est conditionné dans une enceinte (1), (3) spécifique obturée de manière hermétique ;
- que lesdites enceintes (1), (3) obturées sont réunies en un emballage unique comportant au moins deux enceintes complémentaires formant un emballage de conservation, chacune des dites enceintes pouvant être ouverte pour mettre les produits en contact en vue de leur mélange et de leur conservation.

3. Installation de mise en oeuvre du procédé selon la revendication et la revendication 2 caractérisé en ce qu'elle comprend une chaine spécifique pour chaque produit, salade ou condiments et garnitures, que chaque chaine procède à l'emballage des dits produits en respectant les conditions propres au dit produit et que les emballages complémentaires opercules sont ensuite réunis pour réaliser un produit fini, salade et garniture ou condiment.

4. Emballage utilisé dans la mise en oeuvre du procédé selon la revendication 1 pour le conditionnement en vue de leur conservation de au moins deux produits ou groupes de produits alimentaires frais dont au moins un est un végétal cru ou cuit, destinés à être mélangés au moment de leur consommation constitué de deux enceintes (1), (3) operculables indépendamment l'une de l'autre et complémentaires caractérisées en ce qu'elles sont combinées en un emballage unique pour le stockage et/ou la consommation par retournement de l'une sur l'autre et que l'enceinte recevant les condiments est transparente.

5. Emballage selon la revendication 2 dans lequel chacun des deux récipients 1 et 3 a une ouverture dotée d'un rebord périphérique (6) présentant une surface plane pour permettre la fixation d'une feuille ou paroi d'operculation (7), l'un des deux récipients formant couvercle de l'autre et lesdites surfaces planes étant superposables, caractérisé en ce que la feuille d'operculation maintient les condiments du récipient 3 à la position qui leur a été donnée lors de la mise en place.

6. Emballage selon la revendication 4 et la revendication 5 caractérisé en ce que le récipient 3 formant couvercle par retournement, aprés son operculage, sur le récipient 1 est doté de moyens permettant une mise en place des ingrédients et leur maintient en position.

7. Emballage selon la revendication 6 caractérisé en ce que les moyens sont des nervures 14 radiales.

8. Emballage selon la revendication 6 caractérisé en ce que les moyens sont des nervures 15 au fond du couvercle ménageant des secteurs 15A, 15B et 15C où sont disposés les ingrédients.

9. Emballage selon la revendication 6 caractérisé en ce que les nervures viennent au niveau de la feuille d'operculation.

10. Emballage selon la revendication 6 caractérisé en ce que les nervures 15 viennent en dessous du niveau de la feuille d'operculation.

11. Emballage selon l'une quelconque des revendications 6, 7, 8, 9 et 10 caractérisé en ce que le couvercle 3 reçoit un habillage interne sur lequel sont réalisés les nervures et les moyens de maintien des condiments.
